# FASCICULE DE BREVET EUROPEEN

(11) **EP 2 770 145 B1**
(45) Date de publication et mention de la délivrance du brevet: **18.05.2022**
(21) Numéro de dépôt: 14156435.1
(22) Date de dépôt: 24.02.2014
(51) Int. Cl.: E05C 9/18, E05B 15/02

(54) **GACHE POUR GALET DE VERROUILLAGE EN T**
VERSCHLUSSKLAPPE FÜR T-FÖRMIGEN ROLLZAPFEN
STRIKE FOR T-SHAPED LOCKING BUTTON

(30) Priorité: 25.02.2013 FR 1351648; 16.05.2013 FR 1354405
(43) Date de publication de la demande: 27.08.2014
(73) Titulaire: FERCO, 57445 Reding (FR)
(72) Inventeur: CHARTON, Bruno, 10180 SAINT-LYE (FR); BOUR, Emmanuel, 57445 REDING (FR); STOSSE, Michel, 57870 WALSCHEID (FR)
(74) Mandataire: Rhein, Alain

(56) Documents cités:
- EP-A2- 2 199 510
- EP-A2- 2 505 744
- DE-A1-102004 062 558
- GB-A- 2 448 340

## Description

L'invention concerne une gâche notamment pour ferrure de verrouillage de type crémone ou crémone-serrure ou similaire, comportant au moins un logement débouchant de section en T pour la réception, dans au moins une position de verrouillage d'un galet de verrouillage en T, ledit logement étant délimité par un fond d'où s'étendent deux parois latérales terminées, chacune, par un retour d'accrochage.

La présente invention trouvera son application dans le domaine de la quincaillerie du bâtiment et a trait aux ferrures de verrouillage du type crémone ou crémone-serrure, en particulier aux gâches équipant de telles crémones.

De manière usuelle, il est connu dans le domaine des ferrures de verrouillage, de type crémones ou crémone-serrures, d'équiper la ou les tringles de manœuvre de ces crémones ou crémones-serrures d'organes de verrouillage sous forme de galets aptes à coopérer avec des gâches de configuration adaptée.

Plus particulièrement, dans une disposition fréquente, ces gâches sont rapportées sur le cadre dormant d'une porte ou fenêtre, tandis que la crémone ou crémone-serrure équipe au moins l'un des ouvrants de cette dernière. Au moment de refermer cette porte-fenêtre, donc en repoussant le ou les vantaux sur le cadre dormant, et en actionnant la crémone ou crémone-serrure, il s'ensuit l'engagement du ou des galets dans leur gâche correspondante sur le dormant. La porte ou fenêtre est alors au moins partiellement refermée.

Plus précisément, un galet au moins est engagé dans un logement sous forme d'une découpe débouchante, ménagée dans l'embase que comporte une telle gâche. Cette découpe adopte une section en « U » et est délimitée par un fond et deux parois latérales entre lesquelles s'insère le corps du galet.

Pour améliorer le caractère sécuritaire et favoriser l'accrochage entre l'organe de verrouillage et la gâche, il est assez courant de conférer au galet une section en T, le logement dans la gâche comportant une forme idoine en T. Plus précisément, les parois latérales délimitant le logement dans la gâche, comportent, sur leur bord supérieur, un retour d'accrochage sous lesquels vient s'insérer la tête d'un tel galet en T.

Grâce à une telle configuration, on comprend que ce galet est maintenu dans sa gâche par rapport à un déplacement à la fois parallèle et perpendiculaire au plan de cette gâche, empêchant tout décrochement.

Si, comme cela apparaît au travers de la description qui précède, cette configuration améliore la coopération entre galet et gâche, se pose toutefois la problématique de l'engagement de l'un dans l'autre malgré les nombreux défauts d'ajustement entre ouvrant et dormant d'une menuiserie de type porte ou fenêtre.

On comprend, en effet, que pour permettre l'engagement d'un tel galet en T dans sa gâche, il convient, lorsque l'ouvrant est refermé sur le dormant, que, non seulement, le galet puisse s'insérer au travers de l'ouverture débouchante dans le logement de la gâche, donc entre les deux parois latérales délimitant ce logement, mais, en outre, que la tête du galet soit positionnée à la bonne hauteur pour pouvoir glisser sous les retours d'accrochage que comportent ces parois latérales.

A ce propos, pour compenser les nombreux défauts d'ajustement d'une menuiserie et en particulier pour pallier des déréglages ultérieurs, il est d'ores et déjà prévu des moyens pour régler le positionnement du galet en T par rapport à la tringle de manœuvre dont il est solidaire. En l'occurrence, ces moyens de réglage permettent, souvent, d'intervenir suivant une direction axiale et transversale sur ce galet en T.

Le réglage transversal est habituellement obtenu par l'intermédiaire d'un excentrique, tandis que le réglage axial peut découler d'un galet en T de type télescopique, autrement dit un galet constitué des deux parties réglables axialement l'une par rapport à l'autre de manière élastique ou mécanique.

Une autre solution consiste à attribuer cette fonction de réglage à la tringle de manœuvre elle-même pourvue dudit galet en T. Ainsi, cette tringle de manœuvre peut être prévue suffisamment élastique pour conférer au galet une mobilité axiale suffisante permettant un ajustement en conséquence par rapport à la gâche lorsqu'intervient le verrouillage.

Comme il ressort de la solution selon l'état de la technique consistant à définir le galet en T sous forme de plusieurs pièces réglables entre elles, celui-ci est de conception particulièrement complexe. A cela, il faut rappeler que de tels galets correspondent à des pièces de très faible dimension, amenées, pour autant, à être fortement sollicitées lors de différentes manœuvres de verrouillage et de déverrouillage.

De plus, ces galets doivent procurer une résistance à l'arrachement suffisante pour atteindre le degré de sécurité requis pour des ferrures de verrouillage de type crémone ou crémone-serrures.

Quant à la solution consistant à conférer à la tringle de manœuvre une élasticité suffisante pour permettre à un galet un ajustement par rapport à sa gâche, ne répond pas davantage aux contraintes dans le domaine. En effet, de telles tringles de manœuvre sont, elles aussi, amenées à transmettre des efforts conséquents qui requièrent une rigidité suffisante incompatible avec la souplesse que préconise cette solution de l'état de la technique.

Une autre solution, décrite dans le document DE 10 2004 062558 concerne une gâche comportant deux logements débouchant de section en T pour la réception d'un galet de verrouillage en T dans au moins une position de verrouillage. Un tel logement est délimité par un fond d'où s'étendent deux parois latérales sensiblement parallèles terminées, chacune, par un retour d'accrochage. Cette gâche comporte, encore, d'une part, une plaque support définissant le fond de cette gâche et, d'autre part, une lame de recouvrement, pliée en sorte d'adopter une forme en « U », et définissant les retours d'accrochage ainsi que les parois latérales qui comportent des langues de guidage mobiles au travers de la plaque support. Cette gâche comporte, aussi, des moyens pour régler la position des retours d'accrochage par rapport au fond.

Ces moyens de réglage sont conçus pour régler la distance entre le fond et les rebords d'accrochage et assurent une immobilisation, de manière permanente, de ces rebords d'accrochage à une distance déterminée par rapport à ce fond. Cependant, ces moyens de réglage ne permettent aucunement de remédier aux nombreux défauts d'ajustement entre ouvrant et dormant d'une menuiserie qui, bien que la distance entre les rebords d'accrochage et le fond soit correctement réglée, ont pour effet d'entraver le glissement de la tête du galet sous les rebords d'accrochage de la gâche. Là encore et pour remédier à ces défauts d'ajustement, on confère à la tringle de manœuvre une élasticité suffisante pour permettre à un galet un ajustement par rapport à sa gâche, ceci avec les mêmes inconvénients que ceux déjà mentionnés ci-dessus.

C'est dans le cadre d'une première démarche inventive que l'on a imaginé associer, non pas au galet, mais à la gâche, les fonctionnalités d'ajustement nécessaires pour pallier les problématiques d'équerrage et d'ajustement d'un ouvrant de porte ou fenêtre par rapport à son cadre dormant.

De plus, selon l'état de la technique, il est courant, pour diminuer le coût de fabrication d'une gâche avec logement en T de la concevoir, non pas en une seule pièce, mais en deux pièces et, en particulier, une embase et une tôle de recouvrement. Cette conception facilite grandement le moulage sans dépouille de l'embase, tandis que la tôle de recouvrement est conçue par simple emboutissage.

Finalement, c'est dans le cadre d'une autre démarche inventive que la présente invention a su mettre à profit cette conception connue des gâches à galet en T, pour leur conférer des fonctionnalités jusqu'alors associés à un tel galet en T.

A cet effet, l'invention concerne une gâche pour ferrure de verrouillage du type crémone ou crémone-serrure, comportant :
- au moins un logement débouchant de section en T pour la réception dans au moins une position de verrouillage d'un galet de verrouillage en T, ledit logement étant délimité par au moins un fond d'où s'étendent deux parois latérales sensiblement parallèles terminées, chacune, par un retour d'accrochage ;
- une lame de recouvrement définissant les retours d'accrochage à l'extrémité opposée au fond des parois latérales.

Cette gâche est caractérisée par le fait qu'elle comporte des moyens d'ajustement de la distance séparant le fond des retours d'accrochage, lesdits moyens d'ajustement étant constitués par la lame de recouvrement qui est élastiquement déformable.

Une autre caractéristique consiste en ce que la lame de recouvrement s'étend dans un plan et est mobile dans une direction perpendiculaire à ce plan.

Une caractéristique additionnelle concerne le fait que la lame de recouvrement, d'une part, s'étend dans un plan parallèle au fond du ou des logements de la gâche, respectivement perpendiculaire aux parois latérales du ou des logements de la gâche et, d'autre part, est mobile dans une direction perpendiculaire à ce fond, respectivement parallèle à ces parois latérales.

Encore une autre caractéristique consiste en ce que ladite lame de recouvrement comporte, au droit du logement, une découpe définissant deux branches élastiques correspondants aux retours d'accrochage aptes à s'écarter par élasticité du fond pour ajuster leur distance par rapport à ce dernier.

Une caractéristique additionnelle consiste en ce que la gâche comporte, d'une part, une embase pourvue du ou des logements débouchants et comportant le fond ainsi que les parois latérales s'étendant à partir de ce fond et, d'autre part, la lame de recouvrement montée sur ladite embase, ceci de manière mobile.

Les avantages découlant de la présente invention consistent, en conférant à la gâche des moyens d'ajustement préalablement associés au galet de verrouillage en T, en une conception de ce dernier bien moins complexe, sans compter qu'il gagne en résistance mécanique.

La présente invention permet encore la conception d'une ferrure de verrouillage comportant des tringles de manœuvre de grande rigidité pour la transmission d'efforts de verrouillage et de déverrouillage plus conséquent.

Un autre avantage consiste en ce que les moyens d'ajustement que comporte la gâche conforme à l'invention permettent un ajustement dynamique (plus particulièrement lors des manœuvres de verrouillage et de déverrouillage) de la distance entre le fond et les rebords d'accrochage, ceci contrairement à un réglage statique et permanent procuré par les moyens de réglage des gâches de l'état de la technique.

Encore un autre avantage consiste en ce que les moyens d'ajustement de la distance séparant le fond des rebords d'accrochage sont constitués par une lame de recouvrement. Le fait de définir des moyens d'ajustement sous la forme d'une telle lame de recouvrement permet, avantageusement, de proposer une gâche de ferrure de verrouillage dont la conception est notablement simplifiée par rapport à celle des gâches de l'état de la technique.

De plus, cette lame de recouvrement est élastiquement déformable ce qui permet, avantageusement, d'éviter de recourir à des moyens de rappel additionnels comme pour les gâches de l'état de la technique.

Finalement, on observera que les gâches pour ferrures de verrouillage doivent assurer un verrouillage approprié d'un ouvrant sur un dormant. Pour ce faire, ces gâches doivent, en particulier, présenter une haute résistance mécanique à l'effraction (plus particulièrement à l'arrachement comme mentionné ci-dessus). L'homme du métier aurait, donc, naturellement, tendance à réaliser des gâches particulièrement rigides et n'aurait aucunement tendance à envisager un élément élastiquement déformable. Pourtant, de manière avantageuse et surprenante, une telle lame de recouvrement élastiquement déformable permet de conférer à la gâche conforme à l'invention la résistance mécanique nécessaire pour résister à une effraction, ceci en raison du fait que, même si la lame de recouvrement se déforme, celle-ci reste en prise avec le galet et empêche le décrochement de l'ouvrant.

D'autres buts et avantages de la présente invention apparaîtront au cours de la description qui va suivre se rapportant à des exemples de réalisation donnés à titre indicatif et non limitatifs.

La compréhension de cette description sera facilitée en se référant au dessin ci-joint dans lequel :
- La figure 1 est une représentation schématisée en perspective d'une gâche selon la présente invention ;
- La figure 2 est une représentation schématisée et en coupe d'une telle gâche en vue de sa coopération avec un galet en T ;
- La figure 3 est une représentation schématisée et en perspective d'une gâche correspondant à un second mode de réalisation ;
- Les figures 4 et 5 représentent, de manière schématisée, les deux positions extrêmes de la lame de recouvrement sur l'embase de la gâche ;
- La figure 6 est une représentation schématisée de l'embase de la gâche correspondant au mode de réalisation des figures 3 à 5.

Tel que représenté dans les figures du dessin ci-joint, la présente invention concerne une gâche 1 pour ferrure de verrouillage de type crémone ou crémone-serrure.

A titre d'exemple, une telle gâche peut être prévue pour être fixée en feuillure d'un cadre dormant de porte ou fenêtre de manière apte à coopérer avec un organe de verrouillage de type galet en T 2. Une telle coopération intervient sous l'action d'une tringle de manœuvre 3 correspondant à une crémone ou crémone-serrure et dont est rendu solidaire ce galet en T 2. Ceci a été illustré de manière schématisée, dans la figure 2 du dessin ci-joint.

Ainsi, cette gâche 1 comporte une embase 4 comportant des moyens 5 lui permettant de coopérer avec la menuiserie en vue de sa fixation sur cette dernière. A titre d'exemple, une telle embase 4 peut être pourvue, au niveau de sa partie inférieure, d'un sabot 6 au travers duquel la gâche 1 peut être ancrée dans une rainure de section adaptée aménagée en feuillure de cette menuiserie. En outre, ces moyens de fixation 5 peuvent être complétés par une ou plusieurs ouvertures 7 de passage d'une vis de fixation, d'un rivet ou similaire.

Cette gâche 1 comporte encore au moins un logement débouchant (8, 8A), de section en T pour la réception, dans au moins une position de verrouillage, d'un tel galet en T 2. Dans les exemples de réalisation illustrés dans les figures du dessin ci-joint, la gâche 1 comporte, de manière symétrique par rapport à un plan médian transversal 9, deux logements (8, 8A) avec, chacun, une extrémité débouchante (10, 11).

Un tel logement (8, 8A) est délimité par au moins un fond 12 d'où s'étendent des parois latérales de guidage (13, 14), plus particulièrement sensiblement parallèles, se terminant, chacune, par un retour d'accrochage (15, 16), plus particulièrement en bordure opposée au fond 12.

Comme l'indique sa dénomination, le galet en T 2 comporte une tige ou rouleau 17 dont une extrémité est rendue solidaire de la tringle de manœuvre 3 et dont l'extrémité opposée 18 se termine par un flasque 19. Celui-ci est de section 20 plus importante que la section 21 de ladite tige ou rouleau 17 de manière à définir, le long de ce galet 2, un décrochement 22 qui, en coopération avec les retours d'accrochage (15, 16), empêche le dégagement du galet en T 2 de la gâche 1, dans une direction axiale 28 audit galet 2, donc perpendiculaire au plan de la gâche 1.

Contrairement, la largeur de passage 23, délimitée entre les retours d'accrochage (15, 16), est, elle, ajustée à la section 21 de la tige 17 du galet en T 2 pour permettre l'engagement de ce dernier dans le logement (8, 8A), depuis l'extrémité débouchante 10, respectivement 11. En outre, la distance séparant les parois latérales de guidage (13, 14) est déterminée au moins égale à la section 20 du flasque 19 terminant le galet en T 2.

A noter, encore, qu'à hauteur de cette extrémité débouchante (10, 11) du logement (8, 8A), lesdites parois latérales de guidage (13, 14) vont en s'évasant pour faciliter l'engagement dudit galet en T 2.

De même et comme visible dans la figure 2, au niveau de cette extrémité débouchante (10, 11) d'un logement (8, 8A), les retours d'accrochage (15, 16) comportent, préférentiellement, un chanfrein d'engagement 24 ayant pour objectif, en coopération avec le galet en T 2, de favoriser l'engagement du flasque 19 sous ces retours d'accrochage (15, 16).

Justement, pour compenser les défauts d'équerrage au niveau de la menuiserie résultant des tolérances de fabrication ou d'affaissement en cours d'usage, la gâche 1 comporte, selon l'invention, des moyens d'ajustement 25 de la distance 26 séparant le fond 12 d'un logement (8, 8A) des retours d'accrochage (15, 16).

De manière substantielle, ces retours d'accrochage (15, 16), définis à l'extrémité opposée au fond 12 des parois latérales de guidage (13, 14), sont délimités par une lame de recouvrement 27. En fait, cette lame de recouvrement 27 définit les retours d'accrochage (15, 16), ceci à l'extrémité opposée au fond 12 des parois latérales de guidage (13, 14), plus particulièrement au-dessus de ces parois latérales de guidage (13, 14).

Une autre caractéristique de l'invention consiste en ce que cette lame de recouvrement 27 est élastiquement déformable.

Tel que mentionné ci-dessus, la gâche 1 selon l'invention comporte des moyens d'ajustement 25 de la distance 26 séparant le fond 12 d'un logement (8, 8A) des retours d'accrochage (15, 16). Selon l'invention, ces moyens d'ajustement 25 sont constitués par une telle lame de recouvrement 27 élastiquement déformable.

Une autre caractéristique consiste en ce que cette lame de recouvrement 27 est mobile.

A ce propos, on observera que ladite lame de recouvrement 27 s'étend dans un plan et est, alors, mobile dans une direction 28 perpendiculaire à ce plan.

Tel que mentionné ci-dessus, la gâche 1 comporte un fond 12 et des parois latérales (13, 14).

Aussi et selon une autre caractéristique, ladite lame de recouvrement 27 s'étend dans un plan parallèle au fond 12 du ou des logements (8, 8A) de la gâche 1, respectivement perpendiculaire aux parois latérales (13, 14) du ou des logements (8, 8A) de la gâche 1. Dans un pareil cas, ladite lame de recouvrement 27 est mobile dans une direction 28 perpendiculaire à ce fond 12, respectivement parallèle à ces parois latérales (13, 14).

En somme, cette lame de recouvrement 27 est montée mobile dans une direction 28 parallèle à l'axe du galet en T 2. Cette direction 28 est, par ailleurs, perpendiculaire au plan de la gâche 1.

Tout particulièrement, selon un premier mode de réalisation visible dans la figure 1, cette mobilité de la lame de recouvrement 27 dans la direction 28 de manière à définir les moyens d'ajustement 25 résulte du caractère élastique de cette lame de recouvrement 27.

Dans ce mode de réalisation illustré dans la figure 1, ladite lame de recouvrement 27 comporte, au droit du logement (8, 8A), une découpe 29 de largeur 23 ajustée à la tige ou rouleau 17 du galet en T 2. Cette découpe 29 définit au niveau de cette lame de recouvrement 27 deux branches élastiques (31, 31A) correspondants aux retours d'accrochage (15, 16) aptes à s'écarter par élasticité du fond 12 pour ajuster leur distance par rapport à ce dernier 12. Cette découpe 29 va, là encore, en s'évasant à hauteur de l'extrémité débouchante (10, 11) de ce logement (8, 8A).

Tel que mentionné ci-dessus, ladite gâche 1 comporte une embase 4. En fait, cette embase 4 est pourvue du ou des logements débouchants (8 ; 8A) et comporte le fond 12 ainsi que les parois latérales (13, 14) s'étendant à partir de ce fond 12.

Tel que visible sur les figures en annexe, cette embase 4 est constituée par une pièce (plus particulièrement monobloc) adoptant une forme en « U » et comportant le fond 12 ainsi que les parois latérales (13, 14) s'étendant à partir de ce fond 12.

Aussi et selon une caractéristique additionnelle de l'invention, la lame de recouvrement 27 est montée sur ladite embase 4, ceci de manière mobile.

En fait, cette lame de recouvrement 27 est rapportée, de manière mobile, par-dessus ladite embase 4, plus particulièrement par-dessus les parois latérales (13, 14) que comporte cette embase 4.

Tel que mentionné ci-dessus, ladite lame de recouvrement 27 est montée mobile sur ladite embase 4, une telle mobilité étant, alors, dans une direction 28 perpendiculaire au fond 12 de l'embase 4, respectivement parallèle aux parois latérales (13, 14) de cette embase 4.

A l'extrémité opposée 30 de l'extrémité débouchante (10, 11) du ou des logements (8, 8A), soit au centre de la gâche 1 dans le mode de réalisation illustré, cette lame de recouvrement 27 est rendue solidaire de l'embase 4, plus particulièrement par sertissage, rivetage, vissage ou analogue. Ainsi, par élasticité à ladite extrémité débouchante (10, 11) du logement (8, 8A), les deux branches élastiques (31, 31A), s'étendant de part et d'autre de la découpe 21, sont susceptibles de s'écarter du fond 12, conduisant à un ajustement en distance par rapport à ce dernier des retours d'accrochage (15, 16) que définissent lesdites deux branches élastiques (31, 31A).

Dans un second mode de réalisation visible dans les figures 3, 4, 5 et 6, ladite lame de recouvrement 27 est montée mobile en translation selon la direction 28 sur l'embase 4 de la gâche 1.

Tout particulièrement, cette lame de recouvrement 27 comporte, au niveau de ses chants latéraux 32, 32A, des rebords d'accrochage en C (33, 33A), venant s'engager dans des rainures d'accrochage adaptées (34, 34A), que comporte au niveau de ses côtés latéraux (35, 35A), ladite embase 4.

Par ailleurs, ces rebords d'accrochage en C (33, 33A), viennent coopérer avec lesdites rainures d'accrochage (34, 34A), avec une mobilité dans la direction 28 selon une course 36 prédéfinie. D'ailleurs, un dispositif de réglage 37 adapté permet à l'usager d'ajuster le positionnement de la lame de recouvrement 27 par rapport à l'embase 4, le long de la course 36.

Ce réglage peut intervenir contre l'action de moyens de rappel élastique 38 tendant à repousser ladite lame de recouvrement 27 dans l'une ou l'autre des positions extrêmes de cette course 36.

Dans le mode de réalisation représenté dans les figures 3 à 6 du dessin ci-joint, ces moyens de rappel élastique 38 sous forme de lames élastiques 39 ménagées au niveau des rainures d'accrochage (34, 34A), tendent à repousser la lame de recouvrement 27 en applique sur l'embase 4, donc en extrémité de course 36 conduisant à la distance 26 la plus réduite entre le fond 12 et les retours d'accrochage (15, 16).

Pour en revenir au dispositif de réglage 37, celui-ci peut être défini, par exemple, par un excentrique 40 se présentant saillant au niveau du ou des chants latéraux (32, 32A) de l'embase 4, ceci au travers d'une lumière oblongue 41 au niveau des rebords d'accrochage en C (33, 33A), lumière oblongue 41 s'étendant parallèlement à la direction 28. Ainsi, en agissant sur l'excentrique 40, il est possible de repousser la lame de recouvrement 27 dans une direction opposée à l'embase 4 ceci contre l'action des moyens de rappel élastique 38 pour ajuster la distance 26.

Il convient cependant d'observer lorsqu'intervient l'engagement dans un logement (8, 8A) d'un galet en T 2, sous l'impulsion du flasque 19 de ce dernier, cette lame de recouvrement 27 peut encore être amenée à s'écarter davantage de l'embase 4, ceci dans la limite de la course 36 autorisée.

## Revendications

1. Gâche (1) pour ferrure de verrouillage du type crémone ou crémone-serrure, comportant :
- au moins un logement débouchant (8 ; 8A) de section en T pour la réception dans au moins une position de verrouillage d'un galet de verrouillage en T (2), ledit logement (8 ; 8A) étant délimité par au moins un fond (12) d'où s'étendent deux parois latérales sensiblement parallèles (13, 14) terminées, chacune, par un retour d'accrochage (15, 16) ;
- une lame de recouvrement (27) définissant les retours d'accrochage (15, 16) à l'extrémité opposée au fond (12) des parois latérales (13, 14) ;
- **caractérisée par le fait qu'**elle comporte des moyens d'ajustement (25) de la distance (26) séparant le fond (12) des retours d'accrochage (15, 16), lesdits moyens d'ajustement (25) étant constitués par la lame de recouvrement (27) qui est élastiquement déformable.

2. Gâche (1) selon la revendication 1, **caractérisée par le fait que** la lame de recouvrement (27) s'étend dans un plan et est mobile dans une direction (28) perpendiculaire à ce plan.

3. Gâche (1) selon l'une quelconque des revendications précédentes, **caractérisée par le fait que** la lame de recouvrement (27), d'une part, s'étend dans un plan parallèle au fond (12) du ou des logements (8, 8A) de la gâche (1), respectivement perpendiculaire aux parois latérales (13, 14) du ou des logements (8, 8A) de la gâche (1) et, d'autre part, est mobile dans une direction (28) perpendiculaire à ce fond (12), respectivement parallèle à ces parois latérales (13, 14).

4. Gâche (1) selon l'une quelconque des revendications précédentes, **caractérisée par le fait que** la lame de recouvrement (27) est mobile dans une direction (28) parallèle à l'axe du galet en T (2).

5. Gâche (1) selon l'une quelconque des revendications précédentes, **caractérisée par le fait que** ladite lame de recouvrement (27) comporte, au droit du logement (8, 8A), une découpe (29) définissant deux branches élastiques (31, 31A) correspondants aux retours d'accrochage (15, 16) aptes à s'écarter par élasticité du fond (12) pour ajuster leur distance par rapport à ce dernier (12).

6. Gâche (1) selon la revendication 5, **caractérisée par le fait que** la découpe (29) présente une largeur (23) ajustée à la tige ou rouleau (17) du galet en T (2).

7. Gâche (1) selon l'une quelconque des revendications précédentes, **caractérisée par le fait qu'**elle comporte, d'une part, une embase (4) pourvue du ou des logements débouchants (8 ; 8A) et comportant le fond (12) ainsi que les parois latérales (13, 14) s'étendant à partir de ce fond (12) et, d'autre part, la lame de recouvrement (27) montée sur ladite embase (4), ceci de manière mobile.

8. Gâche (1) selon la revendication 7, **caractérisée par le fait que** l'embase (4) est constituée par une pièce adoptant une forme en « U » et comportant le fond (12) ainsi que les parois latérales (13, 14) s'étendant à partir de ce fond (12).

9. Gâche (1) selon l'une quelconque des revendications 7 ou 8, **caractérisée par le fait que** la lame de recouvrement (27) est rapportée, de manière mobile, par-dessus l'embase (4), plus particulièrement par-dessus les parois latérales (13, 14) que comporte cette embase (4).

10. Gâche (1) selon l'une quelconque des revendications 7 à 9, **caractérisée par le fait que** la lame de recouvrement (27) est fixée sur l'embase (4) à l'extrémité opposée (30) de l'extrémité débouchante (10 ; 11) du ou des logements (8 ; 8A).

## Patentansprüche

1. Schließblech (1) für einen Verriegelungsbeschlag einer Art einer Treibstange oder eines Treibstangenschlosses, das Folgendes aufweist:
- wenigstens ein Durchgangsgehäuse (8; 8A) mit einem T-förmigen Querschnitt zum Aufnehmen in wenigstens einer Verriegelungsposition einer T-förmigen Verriegelungsrolle (2), wobei das Gehäuse (8; 8A) durch wenigstens einen Boden (12) begrenzt ist, von dem sich zwei im Wesentlichen parallele Seitenwände (13, 14) erstrecken, die je durch eine Rastbiegung (15, 16) abgeschlossen sind;
- eine Abdeckleiste (27), die die Rastbiegungen (15, 16) an dem Ende gegenüber dem Boden (12) der Seitenwände (13, 14) definiert;
- **dadurch gekennzeichnet, dass** es Mittel (25) zum Anpassen des Abstands (26) aufweist, der den Boden (12) von den Rastbiegungen (15, 16) trennt, wobei die Mittel (25) zum Anpassen durch die Abdeckleiste (27) ausgebildet sind, die elastisch verformbar ist.

2. Schließblech (1) nach Anspruch 1, **dadurch gekennzeichnet, dass** die Abdeckleiste (27) sich in einer Ebene erstreckt und in einer Richtung (28) beweglich ist, die senkrecht zu dieser Ebene ist.

3. Schließblech (1) nach einem der vorhergehenden Ansprüche, **dadurch gekennzeichnet, dass** die Abdeckleiste (27) einerseits sich in einer Ebene parallel zu dem Boden (12) des einen oder der mehreren Gehäuse (8, 8A) des Schließblechs (1) jeweils senkrecht zu den Seitenwänden (13, 14) des einen oder der mehreren Gehäuse (8, 8A) des Schließblechs (1) erstreckt und andererseits in einer Richtung (28) senkrecht zu diesem Boden (12) jeweils parallel zu diesen Seitenwänden (13, 14) beweglich ist.

4. Schließblech (1) nach einem der vorhergehenden Ansprüche, **dadurch gekennzeichnet, dass** die Abdeckleiste (27) in einer Richtung (28) parallel zu der Achse der T-förmigen Rolle (2) beweglich ist.

5. Schließblech (1) nach einem der vorangehenden Ansprüche, **dadurch gekennzeichnet, dass** die Abdeckleiste (27) direkt unter dem Gehäuse (8, 8A) einen Ausschnitt (29) aufweist, der zwei elastische Schenkel (31, 31A) definiert, die den Rastbiegungen (15, 16) entsprechen, die fähig sind, sich durch Elastizität von dem Boden (12) zu entfernen, um ihren Abstand relativ zu letzterem (12) anzupassen.

6. Schließblech (1) nach Anspruch 5, **dadurch gekennzeichnet, dass** der Ausschnitt (29) eine Breite (23) vorweist, die an die Stange oder die Walze (17) der T-förmigen Rolle (2) angepasst ist.

7. Schließblech (1) nach einem der vorhergehenden Ansprüche, **dadurch gekennzeichnet, dass** es einerseits eine Basis (4), die mit dem einen oder den mehreren Durchgangsgehäusen (8; 8A) versehen ist und den Boden (12) sowie die Seitenwände (13, 14) aufweist, die sich von diesem Boden (12) erstrecken, und andererseits die Abdeckleiste (27) aufweist, die an der Basis (4) auf bewegliche Weise montiert ist.

8. Schließblech (1) nach Anspruch 7, **dadurch gekennzeichnet, dass** die Basis (4) aus einem Stück ausgebildet ist, das eine U-Form annimmt und den Boden (12) sowie die Seitenwände (13, 14) aufweist, die sich von diesem Boden (12) erstrecken.

9. Schließblech (1) nach einem der Ansprüche 7 oder 8, **dadurch gekennzeichnet, dass** die Abdeckleiste (27) oberhalb der Basis (4), insbesondere oberhalb der Seitenwände (13, 14), die diese Basis (4) aufweist, auf bewegliche Weise angebracht ist.

10. Schließblech (1) nach einem der Ansprüche 7 bis 9, **dadurch gekennzeichnet, dass** die Abdeckleiste (27) an der Basis (4) an dem gegenüberliegenden Ende (30) des Durchgangsendes (10; 11) des einen oder der mehreren Gehäuse (8; 8A) befestigt ist.

## Claims

1. Strike plate (1) for a lock fitting such as an espagnolette or espagnolette-lock, comprising:
- at least one open housing (8; 8A) having a T-shaped cross section for receiving, in at least one locking position, a T-shaped locking roller (2), said housing (8; 8A) being defined by at least one bottom (12) from which two substantially parallel side walls (13, 14) extend that are each terminated by a hooking return (15, 16);
- a cover strip (27) which defines the hooking returns (15, 16) at the end opposite the bottom (12) of the side walls (13, 14);
- **characterized in that** said strike plate comprises means (25) for adjusting the distance (26) which separates the bottom (12) from the hooking returns (15, 16), said adjusting means (25) consisting of the cover strip (27) which is elastically deformable.

2. Strike plate (1) according to claim 1, **characterized in that** the cover strip (27) extends in a plane and is movable in a direction (28) perpendicular to this plane.

3. Strike plate (1) according to either of the preceding claims, **characterized in that** the cover strip (27), on the one hand, extends in a plane parallel to the bottom (12) of the housing or housings (8, 8A) of the strike plate (1), respectively perpendicular to the side walls (13, 14) of the housing or housings (8, 8A) of the strike plate (1) and, on the other hand, is movable in a direction (28) perpendicular to this bottom (12), respectively parallel to these side walls (13, 14).

4. Strike plate (1) according to any of the preceding claims, **characterized in that** the cover strip (27) is movable in a direction (28) parallel to the axis of the T-shaped roller (2).

5. Strike plate (1) according to any of the preceding claims, **characterized in that** said cover strip (27) comprises, opposite the housing (8, 8A), a cut-out (29) which defines two resilient arms (31, 31A) that correspond to the hooking returns (15, 16) and are capable of moving away from the bottom (12) by resilience in order to adjust their distance relative to said bottom (12).

6. Strike plate (1) according to claim 5, **characterized in that** the cut-out (29) has a width (23) which is adjusted to the rod or roller element (17) of the T-shaped roller (2).

7. Strike plate (1) according to any of the preceding claims, **characterized in that** it comprises, on the one hand, a base (4) provided with the open housing or housings (8; 8A) and comprising the bottom (12) as well as the side walls (13, 14) which extend from this bottom (12) and, on the other hand, the cover strip (27) which is movably mounted on said base (4).

8. Strike plate (1) according to claim 7, **characterized in that** the base (4) consists of a part which adopts a "U" shape and comprises the bottom (12) as well as the side walls (13, 14) which extend from this bottom (12).

9. Strike plate (1) according to either claim 7 or claim 8, **characterized in that** the cover strip (27) is movably inserted above the base (4), more particularly above the side walls (13, 14) that this base (4) comprises.

10. Strike plate (1) according to any of claims 7 to 9, **characterized in that** the cover strip (27) is attached to the base (4) at the opposite end (30) from the open end (10; 11) of the housing or housings (8; 8A).
